# EUROPÄISCHE PATENTSCHRIFT

(11) **EP 0 077 929 B1**
(45) Veröffentlichungstag und Bekanntmachung des Hinweises auf die Patenterteilung: **07.01.1987**
(21) Anmeldenummer: 82108963.8
(22) Anmeldetag: 28.09.1982
(51) Int. Cl.: F41F 11/16

(54) **Einrichtung zum automatischen Öffnen des Verschlusskeils an einer halbautomatischen Waffenanlage**
Device for automatically opening a sliding-wedge breech-block of a semi-automatic gun
Dispositif pour ouvrir automatiquement une culasse à coin d'un canon semi-automatique

(30) Priorität: 27.10.1981 DE 3142457
(43) Veröffentlichungstag der Anmeldung: 04.05.1983
(73) Patentinhaber: Wegmann & Co. GmbH, D-34127 Kassel (DE)
(72) Erfinder: Grünewald, Peter, Ing. grad., D-3501 Fuldabrück 1 (DE); Brockmeyer, Rudolf, Ing. grad., D-3502 Vellmar 2 (DE)
(74) Vertreter: Feder, Heinz, Dr.

## Beschreibung

Die Erfindung betrifft eine Einrichtung zum automatischen Öffnen des Verschlusskeils an einer halbautomatischen Waffenanlage mit einer elektromechanischen Antriebsvorrichtung, die mit dem Verschlusskeil verbindbar ist und einen Elektromotor aufweist, dessen Abtriebswelle mit einem energiespeichernden Schwungrad fest verbunden ist, das über eine elektromagnetische Kupplung mit der Antriebswelle einer mechanischen Öffnungsvorrichtung verbunden ist und mit einer elektrischen Steuereinrichtung, durch welche bei geöffneter Kupplung der Elektromotor eingeschaltet wird und die ein Steuersignal erzeugt, welches die Kupplung für einen vorgegebenen Zeitraum in Eingriff bringt.

Eine derartige Einrichtung ist aus der US-A-2413241 bekannt. Die bekannte Einrichtung wird an Maschinenwaffen, beispielsweise bei Flugzeugen, eingesetzt und dient dazu, beim Blockieren der Waffe die notwendigen hohen Kräfte zum Öffnen des Verschlusses bereitzustellen.

In der DE-A-2 011237 ist eine Anordnung zum Spannen des Verschlusses und zum Auswerfen der Hülsen bei automatischen Feuerwaffen beschrieben, bei der zwischen dem Verschluss der Waffe und einem diesen antreibenden Elektromotor eine elektrisch betätigte Kupplung angeordnet ist, wobei die Kupplung einkuppelt, wenn der Elektromotor die Höchstdrehzahl erreicht hat.

In der US-A-3 537 353 ist schliesslich ein elektronischer Schaltkreis zum automatischen Betätigen des Verschlusses bei einer Waffe mit grossem Kaliber beschrieben, der einen den Verschluss betätigenden Elektromotor aufgrund einer vorgegebenen Kombination von aussen erzeugten Steuersignalen ansteuert. Diese bekannte Vorrichtung ist relativ aufwendig und kompliziert aufgebaut und benötigt einen hohen Energieaufwand.

Die der Erfindung zugrunde liegende Aufgabe geht von folgenden Voraussetzungen aus:
Bei Übungs- und Ausbildungsschiessen von Kampfpanzern wird die Panzerkanone oft mit einem Einstecklauf versehen, der es ermöglicht, kleinkalibrige und damit kostengünstige Munition zu verschiessen. Diese Munition (bis Kaliber 35 mm) verursacht an der Waffe jedoch keinen ausreichenden Rücklauf, so dass das automatische Öffnen des Verschlusses für den nächsten Ladevorgang entfällt.

Dies hat zur Folge, dass nach jedem Schuss das Öffnen des Verschlusskeils vom Ladeschützen manuell durch Verdrehen der Öffnerwelle mittels eines Handhebens ausgeführt werden muss. Diese Aktion erweist sich vor allem beim Schiessen im Gelände aus der Fahrt als sehr schwierig ausführbar und ist relativ zeitaufwendig. Sie ist daher nicht annähernd vergleichbar mit dem zeitlichen und funktionellen Ablauf des Lade- und Schiessvorganges, wie er beispielsweise bei Verwendung von für diese Waffe normalkalibriger Munition (z.B. 120 mm) und dem entsprechenden automatischen Öffnen des Verschlusses infolge des Waffenrücklaufes auftritt, bei dem eine Schussfolge von maximal acht Schuss pro Minute gefordert ist.

Um dieser Forderung in etwa gerecht zu werden, ist es erforderlich, auch bei Verwendung eines Einstecklaufes und der entsprechend kleinkalibrigen Munition, ein automatisches Öffnen des Verschlusskeiles, unabhängig vom Ladeschützen und in einem bestimmten zeitlichen Ablauf wie beim Schuss mit Originalmunition zu erreichen.

Eine Simulation des Rücklaufes der Waffe zur Auslösung des normalen automatischen Öffnungsvorganges für den Verschlusskeil ist aufgrund der hierzu benötigten hohen Energie ohne erheblichen technischen Aufwand nicht darstellbar.

Die der Erfindung zugrunde liegende Aufgabe bestand demnach darin, eine Einrichtung zum automatischen Öffnen des Verschlusskeils der eingangs erwähnten Art derart auszugestalten, dass sie mit geringem Energieaufwand beim Ausbildungsschiessen mit Einstecklauf eine Beladung der Waffe unter realistischen Bedingungen ermöglicht. Die Einrichtung sollte dabei so konzipiert sein, dass sie trotz ihres einfachen Aufbaus eine hohe Funktionssicherheit gewährleistet und insbesondere den beim Ausbildungsschiessen erhöhten Sicherheitsanforderungen genügt, so dass der Öffnungsvorgang nur ausgelöst wird, wenn wirklich ein Schuss abgefeuert wurde.

Die Lösung dieser Aufgabe geschieht erfindungsgemäss mit den Merkmalen des Patentanspruchs 1.

Vorteilhafte Ausführungsformen der erfindungsgemässen Einrichtung sind in den Unteransprüchen beschrieben.

Die Montage der erfindungsgemässen Einrichtung kann ohne grossen technischen Aufwand vom Bedienungspersonal der Waffenanlage durchgeführt werden, ohne dass ein technischer Eingriff in das Waffensystem notwendig wird.

Im folgenden wird anhand der beigefügten Zeichnungen ein Ausführungsbeispiel für eine erfindungsgemässe Einrichtung näher erläutert.

In den Zeichnungen zeigen:
Fig. 1 in einer schematischen parallelperspektivischen Darstellung eine am Bodenstück einer Waffe angeordnete Einrichtung zum automatischen Öffnen des Verschlusskeils nach der Erfindung,
Fig. 2 ein Blockschaltbild für eine bei einer Einrichtung nach Fig. 1 verwendbare elektronische Steuereinrichtung.

Bei der in Fig. 1 dargestellten Einrichtung ist am Bodenstück 11 der Waffe eine elektromechanische Antriebsvorrichtung angeordnet, die einen Elektromotor 1 aufweist, an dessen Abtriebswelle ein Schwungrad 2 befestigt ist und die über eine elektromagnetische Reibkupplung 3, ein Riemengetriebe 4, ein Untersetzungsgetriebe mit Drehrichtungsumkehr 5, eine elektromagnetische Zahnkupplung 6 sowie ein Kettengetriebe 7 mit einer Öffnerwelle 8 verbunden ist, an deren Ende ein hakenartiger Öffnerhebel 9 angeordnet ist. Der Schwenkbereich der Öffnerwelle 8 beträgt etwa 100°. Der Öffnerhebel 9 bewegt beim Verschwenken der Öffnerwelle 8 den Verschlusskeil 10 in der durch Pfeile angedeuteten Richtung in die Öffnungsstellung.

Die Ansteuerung des Elektromotors 1 sowie der beiden elektromagnetischen Kupplungen 3 und 6, die handelsüblicher Bauart sein können, erfolgt von einer in Fig. 1 als «Steuerelektronik» bezeichneten Steuereinrichtung, deren Einzelheiten in Fig. 2 dargestellt sind. Diese Steuereinrichtung weist ein dreifaches UND-Gatter 12 auf. Den Eingängen dieses UND-Gatters 12 werden nachfolgende elektrische Signale zugeführt. Ein von einer Vorrichtung 13 ausgehendes Signal, das angibt, ob die «Nenndrehzahl» des Schwungrades 2 erreicht ist. Diese Vorrichtung 13 kann beispielsweise ein handelsüblicher Tachogenerator sein, der in in Fig. 1 nicht eigens dargestellter Weise mit dem Schwungrad 2 gekoppelt ist.

Das Erreichen der Nenndrehzahl wird gleichzeitig durch eine Signallampe 14 angezeigt. Weiterhin wird dem UND-Gatter 12 von einem Impulsgeber 15 aus ein Signal zugeführt, welches angibt, ob ein Abfeuerimpuls vorliegt. Der Impulsgeber 15 wird dabei angesteuert durch das elektrische Abfeuersignal, das von einem Tastschalter 19 aus erzeugt wird, der in nicht eigens dargestellter Weise mit dem üblichen elektrischen «Bordnetz» des Kampfpanzers verbunden ist. Das vom Tastschalter 19 ausgehende Signal wird einerseits dem Impulsgeber 15 und andererseits über die mit «zur Kanone» bezeichnete Leitung der Abfeuervorrichtung zugeführt.

Schliesslich wird von einer Vorrichtung 16 aus, die mit «Sensor» bezeichnet ist, dem UND-Gatter 12 ein drittes Signal zugeführt, das angibt, ob tatsächlich ein Abfeuervorgang stattfindet. Die Vorrichtung 16 enthält einen üblichen Impulsgeber, der von einem Sensor aus angesteuert wird, der den tatsächlichen Abfeuervorgang registriert. Ein solcher Sensor kann beispielsweise ein üblicher Endschalter sein, der in nicht eigens dargestellter Weise am Bodenstück 11 der Waffe angeordnet ist und durch den Rücklauf der Waffe betätigt wird. Es kann als Sensor aber auch ein piezoelektrischer Beschleunigungsgeber bekannter Bauart verwendet werden, der ebenfalls in nicht dargestellter Weise an einer geeigneten Stelle der Waffe angeordnet ist und beispielsweise auf den beim Abfeuervorgang erzeugten Körperschall reagiert.

Wenn alle diese drei Signale am UND-Gatter 12 anliegen, wird von diesem ein Steuersignal an einen ersten Impulsgeber 17 abgegeben, der seinerseits das Steuersignal zur Ansteuerung der elektromagnetischen Kupplungen 3 und 6 abgibt. Gleichzeitig wird der Elektromotor 1 ausgeschaltet. Die abfallende Flanke des vom ersten Impulsgeber 17 abgegebenen Signals steuert einen zweiten Impulsgeber 18, dessen Ausgangssignal den Elektromotor 1 wieder einschaltet.

Die Funktionsweise der anhand der Fig. 1 und 2 beschriebenen Einrichtung ist folgende:

Zunächst wird der beispielsweise an das Bordnetz des Kampfpanzers angeschlossene Elektromotor 1 eingeschaltet und bringt das Schwungrad 2 auf die geforderte Nenndrehzahl. Die elektromagnetischen Kupplungen 3 und 6 sind nicht im Eingriff. Der Verschlusskeil 10 wird erstmalig vom Ladeschützen per Handhebel über die Öffnerwelle 8 geöffnet. Die Waffe wird geladen und der Verschlusskeil 10 schliesst automatisch über den in der Waffe integrierten, nicht eigens dargestellten Schliessermechanismus. Nun wird die Waffe abgefeuert. Sobald die vom Abfeuerimpuls und vom Abfeuervorgang herrührenden Signale zusammen mit dem Signal über die erreichte Nenndrehzahl am UND-Gatter 12 anliegen, gibt die Steuereinrichtung das Steuersignal an die beiden elektromagnetischen Kupplungen 3 und 6, die gleichzeitig über einen vorgegebenen Zeitraum bzw. einen vorgegebenen Weg des Verschlusskeiles 10 in Eingriff gebracht werden, wodurch Schwungrad 2 und Öffnerwelle 8 miteinander verbunden werden. Dabei wird die hohe Drehzahl des Elektromotors 1 über die Untersetzungsgetriebe 4, 5 und 7 in eine langsam verlaufende Drehbewegung von ca. 100° Drehwinkel umgewandelt. Kurz vor dem Erreichen der Endstellung der Öffnerwelle 8 bzw. des Verschlusskeils 10, werden die beiden elektromagnetischen Kupplungen 3 und 6 wieder getrennt und gleichzeitig wird vom Impulsgeber 18 aus der Elektromotor 1 wieder eingeschaltet. Dieser bringt das nicht ganz zum Stillstand gekommene Schwungrad 2 wieder auf Nenndrehzahl. Die Waffe wird inzwischen wieder geladen, der Verschlusskeil schliesst automatisch und die Waffe wird wieder abgefeuert.

## Patentansprüche

1. Einrichtung zum automatischen Öffnen des Verschlusskeils an einer halbautomatischen Waffenanlage mit einer elektromechanischen Antriebsvorrichtung, die mit dem Verschlusskeil (10) verbindbar ist und einen Elektromotor (1) aufweist, dessen Abtriebswelle mit einem energiespeichernden Schwungrad (2) fest verbunden ist, das über eine elektromagnetische Kupplung (3) mit der Antriebswelle einer mechanischen Öffnungsvorrichtung (9) verbunden ist und mit einer elektrischen Steuereinrichtung (12 bis 18), durch welche bei geöffneter Kupplung (3) der Elektromotor (1) eingeschaltet wird und die ein Steuersignal erzeugt, welches die Kupplung (3) für einen vorgegebenen Zeitraum in Eingriff bringt, dadurch gekennzeichnet, dass zur Anwendung der elektromechanischen Antriebsvorrichtung an einer Panzerkanone mit Ausbildungs-Einstecklauf im Übungseinsatz durch die elektronisch ausgebildete Steuereinrichtung (12 bis 18) der Elektromotor (1) nach Erreichen einer vorgegebenen Nenndrehzahl des Schwungrades (2) abgeschaltet wird und bei oder nach dem Abschalten des Elektromotors (1) das Steuersignal, welches die Kupplung (3) in Eingriff bringt, abgegeben wird, wobei der Steuereinrichtung (12 bis 18) ein aus dem elektrischen Abfeuerimpuls und dem tatsächlichen Abfeuervorgang abgeleitetes Signal zugeführt wird, welches das Steuersignal auslöst, und dass die Steuereinrichtung ein dreifaches UND-Gatter (12) aufweist, dessen Eingängen jeweils ein das Erreichen der Nenndrehzahl des Schwungrades (2) anzeigendes Signal, ein vom Abfeuerimpuls abgeleitetes Signal sowie ein vom tatsächlichen Abfeuervorgang abgeleitetes Signal zugeführt wird und dessen Ausgangssignal einer Ausschaltvorrichtung für den Elektromotor (1) sowie einem ersten Impulsgeber (17) zugeführt wird, der einen ersten Impuls vorgegebener Länge abgibt, der dem Steuereingang der Kupplung (3) zugeführt wird sowie einem zweiten Impulsgeber (18), der durch die abfallende Flanke des ersten Impulses angesteuert, einen zweiten Impuls abgibt, welcher der Einschaltvorrichtung des Elektromotors (1) zugeführt wird.

2. Einrichtung nach Anspruch 1, dadurch gekennzeichnet, dass zwischen dem Schwungrad (2) und der Antriebswelle (8) der Öffnungsvorrichtung (9) ein Untersetzungsgetriebe (5) angeordnet ist und eine erste elektromagnetische Kupplung (3) zwischen dem Schwungrad (2) und dem Untersetzungsgetriebe (5) angeordnet ist, während eine zweite elektromagnetische Kupplung (6) zwischen dem Untersetzungsgetriebe (5) und der Antriebswelle (8) der Öffnungsvorrichtung (9) angeordnet ist und dass die beiden elektromagnetischen Kupplungen (3, 6) gleichzeitig angesteuert werden.

3. Einrichtung nach Anspruch 1 oder 2, dadurch gekennzeichnet, dass das aus dem tatsächlichen Abfeuervorgang abgeleitete Signai durch einen Endschalter erzeugt wird, der durch den Rücklauf der Waffe (11) betätigt wird.

4. Einrichtung nach Anspruch 1 oder 2, dadurch gekennzeichnet, dass das aus dem tatsächlichen Abfeuervorgang abgeleitete Signal durch einen an der Waffe (11) angeordneten piezoelektrischen Beschleunigungsgeber erzeugt wird.

## Claims

1. A device for automatically opening the sliding-wedge breechblock of a semi-automatic gun comprising an electro-mechanical drive mechanism adapted to be connected with said breechblock (10) and including an electromotor (1) the drive shaft of which is rigidly connected to an energy storing flywheel (2) which, through an electro-magnetic clutch (3), is coupled with the drive shaft of a mechanical opening mechanism (9), and further comprising an electric control mechanism (12 to 18) by means of which said electromotor (1) is energized when said clutch (3) is disengaged, said control mechanism generating a control signal for engaging said clutch (3) through a predetermined period of time, characterized in that, for the application of the electro-mechanical drive mechanism to an armoured-car gun having a slip-in barrel for training and exercising purposes, the electromotor (1) is deenergized by the electronically designed control mechanism (12 to 18) upon the attainment of a predetermined nominal rotational speed of the flywheel (2), and the control signal for engaging the clutch (3) is emitted upon or after deenergizing said electromotor (1), whereby a signal derived from the electric firing pulse and the actual firing operation, is supplied to the control mechanism (12 to 18) for releasing the control signal, and in that the control mechanism comprises a triple AND-gate (12) to the inputs of which a signal indicating the attainment of the nominal rotational speed of the flywheel (2), a signal derived from the firing pulse as well as a signal derived from the actual firing operation are supplied, and the output signal of said AND-gate being supplied to a switch-off mechanism for the electromotor (1) as well as to a first pulse generator (17) for emitting a first pulse of predetermined length which is supplied to the control input of the clutch (3), said output signal being further supplied to a second pulse generator (18) which, selected by the sloping-down flank of said first pulse, emits a second pulse which is supplied to the switch-on mechanism for the electromotor (1).

2. A device as claimed in claim 1, characterized in that a reduction gear (5) is arranged between the flywheel (2) and the drive shaft (8) of the opening mechanism (9), that a first electro-magnetic clutch (3) is arranged between the flywheel (2) and the reduction gear (5) whereas a second electro-magnetic clutch (6) is arranged between the reduction gear (5) and the drive shaft (8) of the opening mechanism (9), and that the two electro-magnetic clutches (3, 6) are selected simultaneously.

3. A device as claimed in claim 1 or 2, characterized in that the signal derived from the actual firing operation, is generated by a limit switch which is actuated by the return stroke of the gun (11).

4. A device as claimed in claim 1 or 2, characterized in that the signal derived from the actual firing operation, is generated by a piezoelectric acceleration pickup which is attached to the gun (11).

## Revendications

1. Dispositif pour l'ouverture automatique du coin de culasse sur une installation d'armes semi- automatiques comportant un dispositif d'entraînement électromagnétique, qui peut être relié au coin de culasse (10) et présente un moteur électrique (1) dont l'arbre de sortie est solidement relié à un volant (2) emmagasinant l'énergie lequel est relié à travers un embrayage électromagnétique (3) à un arbre d'entraînement d'un dispositif d'ouverture mécanique (9) et à un dispositif de commande électrique (12 à 18) au moyen duquel lorsque l'embrayage (3) est ouvert le moteur électrique (1) est mis en circuit et qui génère un signal de commande lequel embraye l'embrayage (3) pour un temps prédéterminé, caractérisé par le fait que pour appliquer le dispositif d'entraînement électromécanique à un canon de char blindé muni d'un tube intercalaire pour la formation à des fins d'exercice, le moteur électrique (1) est mis hors-circuit par le dispositif de commande électronique (12 à 18) dès qu'un régime nominal du volant (2) se trouve atteint et lors ou après la mise hors-circuit du moteur électrique (1) est émis le signal de commande qui embraye l'embrayage (3), tandis que le dispositif de commande (12 à 18) reçoit un signal dérivé par l'impulsion électrique de mise à feu et l'opération effective de mise à feu, signal qui déclenche le signal de commande, et par le fait que le dispositif de commande présente une grille-ET (12) dont les entrées reçoivent respectivement un signal indiquant que le régime nominal du volant (2) est atteint, un signal dérivé de l'impulsion de mise à feu ainsi qu'un signal dérivé de l'opération effective de mise à feu et dont le signal de sortie est amené à un dispositif de mise hors-circuit du moteur électrique (1) ainsi qu'à un premier émetteur d'impulsion (17) lequel émet une première impulsion de longueur prédéterminée qui est amenée à l'entrée de commande de l'embrayage (3) ainsi qu'à un deuxième émetteur d'impulsion (18) lequel est commandé par le flanc décroissant de la première impulsion, qui émet une deuxième impulsion laquelle est amenée au dispositif de mise en circuit du moteur électrique (1).

2. Dispositif selon la revendication 1, caractérisé par le fait qu'entre le volant (2) et l'arbre d'entraînement (8) du dispositif d'ouverture (9) est disposé en engrenage réducteur (5) et qu'un premier embrayage électromagnétique (3) est disposé entre le volant (2) et l'engrenage réducteur (5), tandis qu'un deuxième embrayage électromagnétique (6) est disposé entre l'engrenage réducteur (5) et l'arbre d'entraînement (8) du dispositif d'ouverture (9) et par le fait que les deux embrayages électromagnétiques (3, 6) sont commandés simultanément.

3. Dispositif selon la revendication 1 ou 2, caractérisé par le fait que le signal dérivé de l'opération de mise à feu effective est généré par un interrupteur final lequel est actionné par le recul de l'arme (11).

4. Dispositif selon la revendication 1 ou 2, caractérisé par le fait que le signal dérivé de l'opération effective de mise à feu est généré par un accélérateur piézo-électrique disposé sur l'arme (11).
